# EUROPÄISCHE PATENTSCHRIFT

(11) **EP 4 347 977 B1**
(45) Veröffentlichungstag und Bekanntmachung des Hinweises auf die Patenterteilung: **06.08.2025**
(21) Anmeldenummer: 22733554.4
(22) Anmeldetag: 02.06.2022
(51) Int. Cl.: E04H 12/06, E04H 12/10, E04H 12/14, E04H 1/12

(54) **SCHNECKENTURM**
HELICAL TOWER
TOUR HÉLICOÏDALE

(30) Priorität: 02.06.2021 DE 202021103007 U
(43) Veröffentlichungstag der Anmeldung: 10.04.2024
(73) Patentinhaber: Strasser, Philipp, 2371 Hinterbrühl (AT)
(72) Erfinder: AZARM, Bahman, Farfield, Connecticut 06824 (US); STRASSER, Philipp, 2371 Hinterbrühl (AT)
(74) Vertreter: Dilg, Haeusler, Schindelmann Patentanwaltsgesellschaft mbH
(86) Internationale Anmeldenummer: PCT/EP2022/065077
(87) Internationale Veröffentlichungsnummer: WO 2022/253969

(56) Entgegenhaltungen:
- EP-A1- 0 195 090
- WO-A1-2012/162675
- WO-A1-2015/073998
- FR-A- 1 436 654
- GB-A- 820 559
- KR-A- 20200 090 388
- US-A- 3 440 781
- US-A- 719 751

## Beschreibung

Die Erfindung betrifft einen Schneckenturm und eine Verwendung eines solchen Schneckenturms.

GB 820,559 A offenbart eine mehrstöckige Garage aus spiralförmig ansteigenden oder abfallenden Rampen, in denen die Rampen eine Vielzahl von vorgefertigten einzelnen Einheiten umfassen, die in Form und Größe einander ähnlich sind. Jede vorgefertigte Einheit besteht aus einer Hauptstütze, die einen gegabelten Hauptbalken trägt, auf dem weitere Balken montiert sind, die durch Deckenbalken miteinander verbunden sind und mit Platten bedeckt sind, die einen Boden oder eine Straßenoberfläche bilden. Dabei wird eine spiralförmige Auffahrtsspirale gebildet, die am äußeren Umfang verläuft. Im Zentrum und an den äußeren Umfang befinden sich Parkstreifen, in welchen Autos geparkt werden können.

EP 0 195 090 A1 offenbart eine Gerüstgarage, vorzugsweise aus vorgefertigten Stahlelementen, die geeignet sind, verschiedene Garagengrößen einzurichten. Entlang des Umfangs werden spiralförmige Auffahrts- und Abfahrtsspuren gebildet und in der Mitte wird ein Parkbereich bereitgestellt. Die einzelnen Module werden aus Stahlträgern gebildet, die an vertikale Betonsäulen befestigt werden.

US 719 751 A offenbart einen spiralförmigen Aufzug, welcher zum Beispiel in Hochhäusern eingesetzt werden kann. Dabei verläuft eine spiralförmige Schiene um den Außenumfang eines Gerüsts oder eines Gebäudes. Ein Antriebshaus weist einen Antriebsmotor auf, welcher ein Antriebsseil, welches in der Schiene geführt ist, antreibt. In der Schiene ist ferner eine Gondel geführt, die zur Beförderung von Personen ausgebildet ist.

KR 20-2020 0090388 A offenbart einen vorgefertigten Aussichtsturm, der eine enge Biegekurve für einen Fußgängeraufgang ermöglichen kann. Bei dem Aussichtsturm verläuft der spiralförmiger Fußgängeraufgang entlang des Außenumfangs um eine Fachwerkskonstruktion. Dabei wird eine Vielzahl von fachwerkbildenden Rohren zusammengesteckt. Entlang des Umfangsbereichs kreuzen sich die Rohre, um das tragende Fachwerk zu bilden.

Es ist schwierig, in einem Gelände ein Bauwerk zu errichten, in dem keine Hubschrauber und große Kräne zum Einsatz kommen können.

Es ist eine Aufgabe der vorliegenden Erfindung, in einem Gelände ein Bauwerk zu errichten, in dem keine Hubschrauber und große Kräne zum Einsatz kommen können.

Diese Aufgabe wird durch einen Schneckenturm und durch eine Verwendung mit den Merkmalen gemäß den unabhängigen Schutzansprüchen gelöst.

Gemäß einem Ausführungsbeispiel der vorliegenden Erfindung ist ein Schneckenturm geschaffen, aufweisend eine Mehrzahl (zum Beispiel mindestens drei oder mindestens fünf) von helixartigen Turmwindungen, die miteinander zum Befahren durch ein Fahrzeug schneckenförmig verbunden sind, und eine Mehrzahl von Treppenelementen, die miteinander von einem Benutzer begehbar verbunden sind, wobei jede der Turmwindungen aus einer Mehrzahl (zum Beispiel mindestens drei oder mindestens fünf) von miteinander verbundenen Windungsmodulen gebildet ist, die auch aneinander angrenzende Turmwindungen miteinander verbinden, und wobei eine jeweilige obere der Turmwindungen von einer jeweiligen unteren der Turmwindungen aus mittels Verbindens von weiteren Windungsmodulen montierbar ist. Die Treppenelementesind helixartig miteinander verbunden und die begehbar verbundenen Treppenelemente verlaufen in spiralförmiger Gegenrichtung zu den befahrbaren Turmwindungen.

Gemäß einem nicht beanspruchen Beispiel ist ein Windungsmodul zum Bilden eines Schneckenturms mit den oben beschriebenen Merkmalen geschaffen, wobei das Windungsmodul ein (insbesondere horizontal oder geneigt angeordnetes) Flächenelement zum Beitragen zur Befahrbarkeit des Schneckenturms und ein (insbesondere vertikal angeordnetes) Verbindungselement zum Verbinden mit einem anderen Windungsmodul des Schneckenturms aufweist (und optional ein Treppenelement).

Gemäß noch einem anderen Ausführungsbeispiel der vorliegenden Erfindung wird ein Schneckenturm mit den oben beschriebenen Merkmalen zum Befahren durch ein Fahrzeug und/oder zum Begehen durch einen Benutzer in unwegsamem Gelände verwendet.

Gemäß einem nicht beanspruchten Beispiel ist ein Verfahren zum Montieren eines Schneckenturms bereitgestellt, wobei das Verfahren ein schneckenförmiges Verbinden einer Mehrzahl von helixartigen Turmwindungen miteinander zum Bilden eines mit einem Fahrzeug befahrbaren und/oder durch einen Benutzer begehbaren Schneckenturms, ein Bilden jeder der Turmwindungen durch Verbinden einer Mehrzahl von Windungsmodulen miteinander derart, dass diese auch aneinander angrenzende Turmwindungen miteinander verbinden, und ein Montieren einer jeweiligen oberen der Turmwindungen von einer jeweiligen unteren der Turmwindungen aus mittels Verbindens von jeweiligen Windungsmodulen aufweist.

Gemäß einem Ausführungsbeispiel der Erfindung ist ein schneckenförmiger und vorzugsweise rollstuhltauglicher Turm geschaffen, welcher modular und ohne Kran bzw. Hubschrauber oder einen anderen temporär zu konstruierenden Anhängepunkt über einer Baustelle errichtet werden kann. Dadurch ist es möglich, hohe Schneckentürme zu errichten, wobei eine spiralförmige barrierefreie Bahn als Auffahrtsrampe (zum Beispiel für Rollstühle, Baumaterial und/oder Baugerät) dient. Es kann innerhalb der spiralförmigen Konstruktion jeweils von einer darunterliegenden Ebene bzw. Windung eine nächste Ebene bzw. Windung aufgezogen werden. Besonders bevorzugt ist es, einen Schneckenturm gemäß einem exemplarischen Ausführungsbeispiel der Erfindung in einer Flugverbotszone, einem Wald, einer Insel oder in einer Gegend ohne zur Verfügung stehende Kräne, Hubschrauber und schweres Baugerät zu errichten.

Im Weiteren werden zusätzliche Ausführungsbeispiele des Schneckenturms beschrieben.

Gemäß einem bevorzugten Ausführungsbeispiel kann der Schneckenturm vom Boden bis zu einer oberseitigen Plattform durchgehend befahrbar sein. Der gesamte Weg vom Boden bis zur Plattform kann für ein Fahrzeug bzw. einen Rollstuhl barrierefrei sein.

Erfindungsgemäß weist der Schneckenturm eine Mehrzahl von Treppenelementen auf, die miteinander von einem Benutzer begehbar verbunden sind. Der Schneckenturm kann also gleichzeitig befahren und begangen werden.

Gemäß einem bevorzugten Ausführungsbeispiel können die Treppenelemente vom Boden bis zu der oberseitigen Plattform durchgehend begehbar sein. Der gesamte Weg vom Boden bis zur Plattform kann für einen Fußgänger barrierefrei sein und kann lediglich die Begehung von Treppenstufen erfordern.

Erfindungsgemäß sind die Treppenelemente helixartig miteinander verbunden. Die schneckenförmige Konstruktion der Auffahrtsrampe kann auch durch die Treppenelemente verwirklicht sein.

Erfindungsgemäß verlaufen die begehbar verbundenen Treppenelemente in spiralförmiger Gegenrichtung zu den befahrbaren Turmwindungen. Ein Fahrzeug oder Rollstuhl, das bzw. der ungewollt bergab rollt, kann dadurch davor geschützt werden, unerwünscht durch die Treppenelemente abzustürzen.

Gemäß einem bevorzugten Ausführungsbeispiel können die Turmwindungen als Auffahrrampe, insbesondere als Rollstuhlrampe, ausgebildet sein. Mit einem Rollstuhl kann somit der ganze Weg vom Boden bis zu einer Plattform an der Oberseite des Schneckenturms zurückgelegt werden.

Gemäß einem bevorzugten Ausführungsbeispiel kann der Schneckenturm Baugerät aufweisen, insbesondere einen Minikran, das an dem Schneckenturm befestigt ist. Solches leichtes Baugerät kann fest an dem Schneckenturm verankert werden, wodurch die Betriebssicherheit verbessert wird.

Gemäß einem bevorzugten Ausführungsbeispiel kann der Schneckenturm zumindest eines aus einer Gruppe aufweisen, die besteht aus einem Geländer (insbesondere zum Schutz gegen Absturz), einer Rutsche (insbesondere zum Rutschen zwischen verschiedenen Turmwindungen), einem Netz (insbesondere zum Schutz gegen Absturz und als Freizeitaktivität), einer Arbeitsschutzvorkehrung und Seilgartenelementen (insbesondere für Kletterparkanwendungen). Auch anderes Equipment kann an dem Schneckenturm befestigt werden, um dessen Funktionalität weiter zu erhöhen.

Gemäß einem bevorzugten Ausführungsbeispiel kann jedes Windungsmodul ein (insbesondere horizontal oder geneigt angeordnetes) Flächenelement zum Beitragen zur Befahrbarkeit und ein (insbesondere vertikal angeordnetes) Verbindungselement zum Verbinden mit einem anderen Windungsmodul aufweisen, und optional ein Treppenelement. Das oder die Verbindungselemente kann oder können übereinander angeordnete Windungsmodule verbinden, wohingegen das Flächenelement an ein Flächenelement eines benachbarten Windungsmoduls angrenzen kann. Bevorzugt hat ein Windungsmodul drei Verbindungselemente, die bevorzugt parallel zueinander verlaufen, und vertikal übereinander angeordnete Windungsmodule mechanisch besonders zuverlässig miteinander verbinden. Das mindestens eine Verbindungselement kann an einem oder zwei freien Enden mechanische Verbindungselemente (zum Beispiel Rastelemente) zum mechanischen Verbinden mit Verbindungselementen von darüber und/oder darunter angeordneten Windungsmodulen aufweisen. Durch eine solche modulare Bauweise kann durch mechanisches Verbinden der Verbindungselemente (zum Beispiel durch Zusammenstecken) in einfacher Weise der Schneckenturm konstruiert werden und beliebig skaliert werden. Wenn die Windungsmodule auch ein Treppenelement aufweisen, kann durch bloßes Verbinden der Windungsmodule gleichzeitig ein Fahrweg für Fahrzeuge und eine Treppe für Fußgänger gebildet werden.

Gemäß einem bevorzugten Ausführungsbeispiel kann der Schneckenturm mit einem polygonalen Umriss ausgebildet sein, insbesondere einem oktogonalen Umriss. Ein oktogonaler Umriss ist bevorzugt, da dann mit besonders einfachen und wenigen Modulen der Schneckenturm konstruiert werden kann.

Gemäß einem bevorzugten Ausführungsbeispiel kann das unwegsame Gelände zumindest eines aus einer Gruppe aufweisen, die besteht aus einem Berggelände (insbesondere einem Berggipfel), einer Flugverbotszone, einem Wald (insbesondere ohne befahrbare Zugänge), einer Insel, und einer Gegend ohne zur Verfügung stehende Kräne, Hubschrauber und schweres Baugerät. Andere Anwendungen sind möglich.

Im Folgenden werden exemplarische Ausführungsbeispiele der vorliegenden Erfindung mit Verweis auf die folgenden Figuren detailliert beschrieben.
Figur 1 zeigt eine dreidimensionale Ansicht eines Schneckenturms gemäß einem exemplarischen Ausführungsbeispiel der Erfindung.
Figur 2 zeigt eine Seitenansicht des Schneckenturms gemäß Figur 1.
Figur 3 zeigt eine oberseitige Ansicht des Schneckenturms gemäß Figur 1 und Figur 2.
Figur 4 zeigt eine räumliche Ansicht eines oberen Bereichs des Schneckenturms gemäß Figur 1 bis Figur 3.
Figur 5 zeigt eine räumliche Ansicht eines Windungsmoduls des Schneckenturms gemäß Figur 1 bis Figur 4.
Figur 6 zeigt eine Seitenansicht des Windungsmoduls gemäß Figur 5.

Gleiche oder ähnliche Komponenten in unterschiedlichen Figuren sind mit gleichen Bezugsziffern versehen.

**Figur 1** zeigt eine dreidimensionale Ansicht eines Schneckenturms 10 gemäß einem exemplarischen Ausführungsbeispiel der Erfindung während der Konstruktionsphase. **Figur 2** zeigt eine Seitenansicht des Schneckenturms 10 gemäß Figur 1. **Figur 3** zeigt eine oberseitige Ansicht des Schneckenturms 10 während der Konstruktionsphase gemäß Figur 1 und Figur 2. **Figur 4** zeigt eine räumliche Ansicht eines oberen Bereichs des Schneckenturms 10 gemäß Figur 1 bis Figur 3. **Figur 5** zeigt eine räumliche Ansicht eines Windungsmoduls 13 des Schneckenturms 10 während der Konstruktionsphase gemäß Figur 1 bis Figur 4. **Figur 6** zeigt eine Seitenansicht des Windungsmoduls 13 gemäß Figur 5.

Der dargestellte Schneckenturm 10 weist eine Vielzahl von helixartigen Turmwindungen 11 auf, die miteinander zum durchgehenden Befahren durch ein Fahrzeug 12 in schneckenförmiger Weise miteinander verbunden sind. Jede der Turmwindungen 11 ist aus einer Mehrzahl von miteinander verbundenen Windungsmodulen 13 gebildet. Durch miteinander verbundene Windungsmodule 13 sind auch aneinander angrenzende Turmwindungen 11 miteinander verbunden. Eine jeweilige obere der Turmwindungen 11 kann von einer jeweiligen benachbarten unteren der Turmwindungen 11 aus mittels Verbindens von weiteren Windungsmodulen 13 montiert werden.

Durch die beschriebene modulartige Konstruktion ist es möglich, dass der Schneckenturm 10 vom Boden 14 bis zu einer oberseitigen Plattform 15 durchgehend befahren werden kann.

Ferner weist der Schneckenturm 10 eine Vielzahl (zum Beispiel mindestens drei oder mindestens fünf) von Treppenelementen 16 auf, die miteinander von einem Benutzer begehbar verbunden sind. Die besagten Treppenelemente 16 reichen vom Boden 14 bis zu einer oberseitigen Plattform 15 und erlauben eine durchgehende Begehbarkeit. Vorteilhaft sind die Treppenelemente 16 helixartig miteinander verbunden.

Bevorzugt sind die begehbar verbundenen Treppenelemente 16 in spiralförmiger Gegenrichtung zu den befahrbaren Turmwindungen 11 verlaufend angeordnet. Dadurch kann vermieden werden, dass ein Fahrzeug, wie zum Beispiel ein Rollstuhl, über die Treppenelemente 16 abstürzt. Das Fahrzeug verbleibt daher zuverlässig auf der befahrbaren Rampe. Die Turmwindungen 11 sind nämlich als Auffahrrampe ausgebildet, genauer gesagt als Rollstuhlrampe.

In den Figuren ist ferner gezeigt, dass Baugerät 2-5, umfassend einen Minikran, an dem Schneckenturm 10 befestigt ist. Darüber hinaus ist weitere Ausrüstung an dem Schneckenturm 10 montiert, zum Beispiel ein Geländer 6, eine Rutsche 7, ein Netz und/oder Seilgartenelemente.

Figur 5 und Figur 6 zeigen, dass Windungsmodule 13 des Schneckenturms 10 ein Flächenelement 17 zum Beitragen zur Befahrbarkeit und Verbindungselemente 18 zum Verbinden mit einem anderen Windungsmodul 13 aufweisen, sowie ein Treppenelement 16. Andere Windungsmodule 13 als das in Figur 5 und Figur 6 dargestellte Windungsmodul 13 können ebenfalls in dem Schneckenturm 10 verbaut sein. Insbesondere kann eine Art von Windungsmodulen 13 verbaut sein, die ein Flächenelement 17 zum Beitragen zur Befahrbarkeit und Verbindungselemente 18 zum Verbinden mit einem anderen Windungsmodul 13 aufweisen, aber kein Treppenelement 16. Zum Bilden des Schneckenturms 10 können Verbindungselemente 18 von übereinander angeordneten Windungsmodulen 13 unter Verwendung von mechanischen Verbindungselementen (wie zum Beispiel Steck- und/oder Rastelementen) miteinander gekoppelt werden und Flächenelemente 17 in im Wesentlichen horizontaler Richtung aneinander angestückt werden. Besonders vorteilhaft in Hinblick auf eine stabile Konstruktion ist hierbei die Bereitstellung von Windungsmodulen 13 mit drei vertikalen Verbindungselementen 18, die dreieckförmig angeordnet sind (vorzugsweise entlang eines gleichschenkligen oder gleichseitigen Dreiecks). Durch diese Konfiguration wird eine prismaförmige Verbindungsstruktur geschaffen, die eine besonders zuverlässige Verbindung übereinander angeordneter Windungsmodule 13 fördert. Dieser modulare Aufbau des Schneckenturms 10 kombiniert einen geringen Montage- bzw. Demontageaufwand mit mäßigem Fertigungsaufwand. Die Konstruktion des Schneckenturms 10 aus nur wenigen Arten von unterschiedlichen Modulen, unter anderem dem Windungsmodul 13 gemäß Figur 5 und Figur 6, erlaubt eine einfache Fertigung und Montage. Der Schneckenturm 10 kann zum Beispiel mit einem achteckigen oder sechzehneckigen Umriss ausgebildet sein. Eine solche Geometrie fördert die modulare Konstruktion des Schneckenturms 10.

Bevorzugt wird der dargestellte Schneckenturm 10 zum Befahren durch ein Fahrzeug 12 und zum Begehen durch einen Benutzer in unwegsamem Gelände verwendet. Das unwegsame Gelände kann zum Beispiel ein Berggelände (etwa ein Berggipfel), eine Flugverbotszone, ein Wald, eine Insel oder eine Gegend ohne zur Verfügung stehende Kräne, Hubschrauber und schweres Baugerät sein. Denn gemäß Figur 1 bis Figur 6 ist ein schneckenförmiger rollstuhltauglicher Schneckenturm 10 geschaffen, welcher ohne Kran, Hubschrauber oder andere temporärer darüber liegende Anschlagpunkte errichtet werden kann.

Durch dieses Design ist es möglich, an Stellen, bei welchen weder Kran, Hubschrauber, temporäre Lastenseilbahnen oder andere temporäre über der Baustelle liegende oder fliegende Anschlagpunkte möglich, erschwinglich oder gestattet sind, hohe rollstuhlgerechte Schneckentürme 10 zu errichten. Die spiralförmige spätere Rollstuhlrampe 1 dient dabei als Auffahrtsrampe für Material und leichtes Baugerät, wie etwa ein mobiler Minikran 2, ein Hubwagen, ein Gabelstapler 3 oder ein ATW 4. Es wird innerhalb der Spirale jeweils von der darunterliegenden Ebene die nächsten Ebene aufgezogen. Ferner können transportable Minikräne 5 temporär auf die bisher fertiggestellte Konstruktion angeschraubt werden.

Das Design ist daher besonders für folgende Gegenden und Gegebenheiten geeignet:
- Berggipfel und ähnliche unwegsame Gegenden
- Flugverbotszonen
- Wälder ohne gute Zufahrtswege
- Inseln ohne Verbindung für schweres Baugerät, ohne Schiffshafen oder Flughafen
- Gegenden, in welchen Kräne, Hubschrauber oder schweres Baugerät nicht zur Verfügung stehen, nicht zufahren oder einfliegen können, dies nicht wirtschaftlich wäre bzw. menschliche Arbeitskraft deutlich kostengünstiger ist.

Eines oder mehrere Treppenaufgänge 6 können im Zuge dieser selbst stützenden Bauweise ebenfalls angefügt werden. Die Treppenhäuser laufen vorzugsweise in spiralförmiger Gegenrichtung zur Rollstuhlrampe. Damit kann zuverlässig verhindert werden, dass ein außer Kontrolle geratener Rollstuhl über die Treppen oder Stiegen abstürzt. Auch weitere Konstruktionen, wie Geländer, Rutschen 7, Netze, Seilgartenelemente und Ähnliches können über die Rampe leicht aufwärts geführt werden. Dadurch können auch bei diesen Zusatzkonstruktionen schwere Käme oder Hubschrauber etc. verzichtet werden. Um die Module transporttauglich und leichtgewichtig zu halten, trotzdem aber einen Durchmesser zu erhalten, welche eine Rollstuhltauglichkeit innerhalb einer 360° Runde ermöglicht, sollte der Rollstuhl eine Ebene überwinden. Es empfiehlt sich eine achteckige Bauweise, wobei auch alle anderen Vielecke möglich sind. Das Design ist für temporäre oder stationäre Türme geeignet. Der Turm wird in Modulbauweise 8 und vorzugsweise in Stahl, Aluminium, Holz oder Beton errichtet.

Der in Figur 1 bis Figur 6 dargestellte Schneckenturm 10 kann zum Beispiel auf einer kleinen Insel neben einem militärischen Flughafen errichtet werden, wo weder geflogen werden kann noch schweres Gerät (wie zum Beispiel Kranwagen) auf die Insel gebracht werden können.

Ergänzend ist darauf hinzuweisen, dass "aufweisend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Schneckenturm (10), aufweisend:
eine Mehrzahl von helixartigen Turmwindungen (11), die miteinander zum Befahren durch ein Fahrzeug (12) schneckenförmig verbunden sind; und
eine Mehrzahl von Treppenelementen (16), die miteinander von einem Benutzer begehbar verbunden sind;
wobei jede der Turmwindungen (11) aus einer Mehrzahl von miteinander verbundenen Windungsmodulen (13) gebildet ist, die auch aneinander angrenzende Turmwindungen (11) miteinander verbinden;
wobei eine jeweilige obere der Turmwindungen (11) von einer jeweiligen unteren der Turmwindungen (11) aus mittels Verbindens von weiteren Windungsmodulen (13) montierbar ist,
**dadurch gekennzeichnet, dass**
die Treppenelemente (16) helixartig miteinander verbunden sind; und
die begehbar verbundenen Treppenelemente (16) in spiralförmiger Gegenrichtung zu den befahrbaren Turmwindungen (11) verlaufen.

2. Schneckenturm (10) nach Anspruch 1, wobei der Schneckenturm (10) vom Boden (14) bis zu einer oberseitigen Plattform (15) durchgehend befahrbar ist.

3. Schneckenturm (10) nach Anspruch 1 oder 2, wobei die Treppenelemente (16) vom Boden (14) bis zu einer oberseitigen Plattform (15) durchgehend begehbar sind.

4. Schneckenturm (10) nach einem der Ansprüche 1 bis 3, wobei die Turmwindungen (11) als Auffahrrampe, insbesondere als Rollstuhlrampe, ausgebildet sind.

5. Schneckenturm (10) nach einem der Ansprüche 1 bis 4, aufweisend Baugerät (2-5), insbesondere einen Minikran, das an dem Schneckenturm (10) befestigt ist.

6. Schneckenturm (10) nach einem der Ansprüche 1 bis 5, aufweisend zumindest eines aus einer Gruppe, die besteht aus einem Geländer (6), einer Rutsche (7), einem Netz und Seilgartenelementen.

7. Schneckenturm (10) nach einem der Ansprüche 1 bis 6, wobei jedes Windungsmodul (13) ein, insbesondere horizontal oder geneigt angeordnetes, Flächenelement (17) zum Beitragen zur Befahrbarkeit und ein, insbesondere vertikal angeordnetes, Verbindungselement (18) zum Verbinden mit einem anderen Windungsmodul (13) aufweist, und optional ein Treppenelement (16).

8. Schneckenturm (10) nach einem der Ansprüche 1 bis 7, ausgebildet mit einem polygonalen Umriss, insbesondere einem oktogonalen Umriss.

9. Verwendung eines Schneckenturms (10) nach einem der Ansprüche 1 bis 8 zum Befahren durch ein Fahrzeug (12) und/oder zum Begehen durch einen Benutzer in unwegsamem Gelände,
wobei das unwegsame Gelände zumindest eines aus einer Gruppe aufweist, die besteht aus einem Berggelände, insbesondere einem Berggipfel, einer Flugverbotszone, einem Wald, einer Insel, und einer Gegend ohne zur Verfügung stehende Kräne, Hubschrauber und schweres Baugerät.

## Claims

1. A helical tower (10) comprising:
a plurality of helical tower turns (11) connected to each other in a helical shape for travel by a vehicle (12); and
a plurality of stair elements (16) connected to each other so as to be walkable by a user;
wherein each of the tower turns (11) is formed from a plurality of interconnected turn modules (13) that also interconnect adjacent tower turns (11);
wherein a respective upper one of the tower turns (11) is mountable from a respective lower one of the tower turns (11) by connecting further turn modules (13),
**characterized in that**
the stair elements (16) are connected to each other in a helical shape; and
the walkable connected stair elements (16) run in a spiral-shaped opposite direction to the travelable tower turns (11).

2. The helical tower (10) according to claim 1, wherein the helical tower (10) is continuously travelable from the bottom (14) to an upper-side platform (15).

3. The helical tower (10) according to claim 1 or 2, wherein the stair elements (16) are continuously walkable from the bottom (14) to an upper-side platform (15).

4. The helical tower (10) according to any one of claims 1 to 3, wherein the tower turns (11) are configured as an approach ramp, in particular as a wheelchair ramp.

5. The helical tower (10) according to any one of claims 1 to 4, comprising construction equipment (2-5), in particular a mini crane, which is attached to the helical tower (10).

6. The helical tower (10) according to any one of claims 1 to 5, comprising at least one of a group consisting of a railing (6), a chute (7), a net and cable garden elements.

7. The helical tower (10) according to any one of claims 1 to 6, wherein each turn module (13) comprises a surface element (17), in particular arranged horizontally or inclined, for contributing to the travelability and a connecting element (18), in particular arranged vertically, for connecting to another turn module (13), and optionally a stair element (16).

8. The helical tower (10) according to any one of claims 1 to 7, configured with a polygonal outline, in particular an octagonal outline.

9. Use of a helical tower (10) according to any one of claims 1 to 8 for travel by a vehicle (12) and/or for walking by a user in rough terrain,
wherein the rough terrain comprises at least one of a group consisting of a mountain terrain, in particular a mountain summit, a no-fly zone, a forest, an island, and an area without available cranes, helicopters and heavy construction equipment.

## Revendications

1. Tour hélicoïdale (10), présentant :
une pluralité de circonvolutions hélicoïdales de tour (11), qui sont reliées entre elles de manière hélicoïdale afin d'être parcourues par un véhicule (12) ; et
une pluralité d'éléments d'escalier (16) reliés entre eux de manière praticable par un utilisateur ;
dans lequel chacune des circonvolutions de tour (11) est formée d'une pluralité de modules de circonvolution (13) reliés entre eux, qui relient également entre elles des circonvolutions de tour (11) adjacentes les unes aux autres ;
dans lequel une circonvolution respectivement supérieure appartenant aux circonvolutions de tour (11) peut être montée à partir d'une circonvolution respectivement inférieure appartenant aux circonvolutions de tour (11) en reliant d'autres modules de circonvolution (13),
**caractérisée en ce que**
les éléments d'escalier (16) sont reliés les uns aux autres de manière hélicoïdale ; et
les éléments d'escalier (16) reliés de manière praticable s'étendent dans une direction opposée en spirale à celle des tours (11) carrossables.

2. Tour hélicoïdale (10) selon la revendication 1, dans laquelle la tour hélicoïdale (10) peut être parcourue en continu depuis le sol (14) jusqu'à une plate-forme supérieure (15).

3. Tour hélicoïdale (10) selon la revendication 1 ou 2, dans laquelle les éléments d'escalier (16) peuvent être parcourus en continu depuis le sol (14) jusqu'à une plate-forme supérieure (15).

4. Tour hélicoïdale (10) selon l'une quelconque des revendications 1 à 3, dans laquelle les circonvolutions de tour (11) sont réalisées sous forme de rampe d'accès, en particulier de rampe pour fauteuil roulant.

5. Tour hélicoïdale (10) selon l'une quelconque des revendications 1 à 4, comprenant un appareil de construction (2-5), en particulier une mini-grue, qui est fixée à la tour hélicoïdale (10).

6. Tour hélicoïdale (10) selon l'une quelconque des revendications 1 à 5, comprenant au moins un élément issu d'un groupe constitué d'une balustrade (6), d'une glissière (7), d'un filet et d'éléments de parcours à base de cordes.

7. Tour hélicoïdale (10) selon l'une quelconque des revendications 1 à 6, dans laquelle chaque module de circonvolution (13) comprend un élément de surface (17), en particulier agencé de manière horizontale ou inclinée, permettant de contribuer à la praticabilité et un élément de liaison (18), en particulier agencé de manière verticale, permettant une liaison à un autre module de circonvolution (13), et de manière optionnelle un élément d'escalier (16).

8. Tour hélicoïdale (10) selon l'une quelconque des revendications 1 à 7, réalisée de manière à présenter un contour polygonal, en particulier un contour octogonal.

9. Utilisation d'une tour hélicoïdale (10) selon l'une quelconque des revendications 1 à 8, pouvant être parcourue par un véhicule (12) et/ou pouvant être empruntée par un utilisateur, sur un terrain impraticable,
dans lequel le terrain impraticable comprend au moins un élément issu d'un groupe constitué d'un terrain de montagne, en particulier d'un sommet de montagne, d'une zone d'exclusion aérienne, d'une forêt, d'une île et d'une zone sans disponibilité de grues, d'hélicoptères et d'équipements de construction lourds.
